# EUROPÄISCHE PATENTSCHRIFT

(11) **EP 1 802 411 B1**
(45) Veröffentlichungstag und Bekanntmachung des Hinweises auf die Patenterteilung: **12.03.2008**
(21) Anmeldenummer: 05794467.0
(22) Anmeldetag: 17.10.2005
(51) Int. Cl.: B22D 19/00, B22C 21/14, B22C 9/06, B22D 17/24, B22C 9/10

(54) **GIESSWERKZEUG UND VERFAHREN ZUR HERSTELLUNG VON AUS LEICHTMETALLLEGIERUNGEN GEGOSSENEN WERKSTÜCKEN**
CASTING DIE AND METHOD FOR PRODUCING CAST WORKPIECES CONSISTING OF LIGHT METAL ALLOYS
OUTIL DE COULEE ET PROCEDE POUR FABRIQUER DES PIECES COULEES EN ALLIAGES LEGERS

(30) Priorität: 21.10.2004 AT 17712004
(43) Veröffentlichungstag der Anmeldung: 04.07.2007
(73) Patentinhaber: Austria Alu-Guss-Gesellschaft m.b.H., 5282 Braunau-Ranshofen (AT)
(72) Erfinder: EBETSHUBER, Manfred, Johannes, A-4942 Gurten (AT)
(74) Vertreter: Sonn & Partner Patentanwälte
(86) Internationale Anmeldenummer: PCT/AT2005/000411
(87) Internationale Veröffentlichungsnummer: WO 2006/042350

(56) Entgegenhaltungen:
- EP-A- 1 116 536
- AT-B- 409 728
- US-A- 5 392 841
- US-A- 5 992 500
- PATENT ABSTRACTS OF JAPAN Bd. 013, Nr. 577 (M-910), 20. Dezember 1989 (1989-12-20) -& JP 01 241369 A (TOKAI RIKA CO LTD), 26. September 1989 (1989-09-26)
- PATENT ABSTRACTS OF JAPAN Bd. 013, Nr. 392 (M-865), 30. August 1989 (1989-08-30) -& JP 01 138050 A (SEIKO EPSON CORP), 30. Mai 1989 (1989-05-30)
- PATENT ABSTRACTS OF JAPAN Bd. 005, Nr. 061 (M-065), 24. April 1981 (1981-04-24) -& JP 56 014050 A (TOYOTA MOTOR CORP), 10. Februar 1981 (1981-02-10)

## Beschreibung

Die Erfindung betrifft ein Gießwerkzeug zur Herstellung von aus Leichtmetalllegierungen gegossenen Werkstücken, insbesondere für die Kraftfahrzeug-Industrie, wobei zumindest ein Positionierelement zum Fixieren zumindest eines vorgeformten im gegossenen Werkstück verbleibenden Kernteils in einer vorbestimmten Position im Gießwerkzeug vorgesehen ist, wobei das Gießwerkzeug zumindest zwei relativ zueinander bewegliche Formteile aufweist und zumindest ein sich zu seinem freien Ende verjüngendes stiftförmiges Positionierelement in einem beweglich gelagerten Formteil befestigt ist sowie ein Verfahren zur Herstellung von aus Leichtmetalllegierungen gegossenen Werkstücken, insbesondere für die Kraftfahrzeug-Industrie, wobei zumindest ein vorgeformter im gegossenen Werkstück verbleibender Kernteil in einer vorbestimmten Position in einem Gießwerkzeug gehalten wird, wobei der Kernteil von dem Positionierelement während des Gießens reibschlüssig gehalten wird.

Bei der Herstellung von Werkstücken aus Leichtmetalllegierungen ist es bereits bekannt, vorgeformte Kernteile mittels Positionierelementen im Gießwerkzeug zu halten, so dass die Kernteile von der Leichtmetalllegierungs-Schmelze umgossen werden können.

In der US 5 992 500 A ist das Gießen eines aus einem Metallschaum bestehenden Kernteils gezeigt, wobei der Kernteil mit Hilfe von sich zu ihren freien Enden verjüngenden stiftförmigen Positionierelementen berührungsfrei von den Formteilen gehalten wird. Zudem weist das Gießwerkzeug zwar zwei Formteile auf, welche zueinander beweglich sind und an welchen die stiftförmigen Positionierelemente befestigt sind. Es jedoch nicht geoffenbart, wie die Befestigung des Kernteils zwischen den stiftförmigen Elementen erfolgt.

Ein ähnliches Gießverfahren ist auch bereits aus der WO1/66283 A1 bzw. der AT 409 728 B bekannt, bei welchem jedoch im Kernteil fest angeordnete Positionierelemente vorgesehen sind. Diese Positionierelemente weisen zudem einen Luftabfuhrkanal zum Entweichen expandierender Luft auf. Derartige im Kernteil angeordnete Positionierelemente weisen jedoch einen relativ großen Umfang auf und bilden Materialschwachstellen, so dass in diesen Bereichen bei Belastung der Felge sehr hohe Spannungsspitzen, insbesondere bei dynamischen Biege- und Torsionsbeanspruchungen, auftreten.

Aus der EP 0 922 591 A ist eine Felge aus einer Leichtmetalllegierung bekannt, bei welcher ein Kernteil fest angeordnete Positionierelemente aufweist, um in der Kokille positioniert zu werden. Auch dieses Verfahren weist jedoch fertigungstechnisch einen sehr hohen Aufwand auf, und es treten ebenso hohe Spannungsspitzen aufgrund der im Kernteil fest angeordneten Positionierelemente auf.

Aus der US 2004/0099398 A1 ist ein Positionierelement für einen Sandkern bekannt, wobei das Positionierelement bei der Herstellung des Sandkerns in diesem befestigt wird, und über welches eine Verbindung mit dem Gießwerkzeug hergestellt werden kann.

In der DE 42 01 278 A1 sind Stützen bzw. Positionierelemente zur Stabilisierung von Gießkernen bei der Herstellung von Formkörpern beschrieben. Hierbei weisen die stiftförmigen Positionierelemente, die in der Art eines Nagels in dem Gießwerkzeug befestigt werden, ein quer zur Längsrichtung des Schafts des Positionierelements erstreckendes Eingießelement auf, welches zur festen Verbindung des Positionierelements in dem zu gießenden Formkörper fest in dem Formkörper eingeschmolzen wird.

Weiters ist es auch bekannt, bei der Herstellung von Gusswerkstücken Hohlräume mittels Kernteilen auszubilden, die aus dem Gusswerkstück wieder entfernt werden, wie beispielsweise Sandkerne. Zum Entfernen sind jedoch vergleichweise große Öffnungen erforderlich, wodurch wiederum hohe Spannungspitzen im Bereich dieser Öffnungen auftreten.

Aus der EP 1 116 536 A ist ein Gießverfahren bekannt, welches ein Abschreckgießverfahren zur Herstellung eines gegossenen Aluminiumprodukts betrifft, wobei hierbei ein Rohr eingegossen wird. Zur Befestigung des Rohrs in der Gussform werden stiftförmige Positionierelemente in die Rohrenden eingefahren.

Aus der JP 01 241369 ist ein Verfahren zum Umgießen eines Werkstücks bekannt, bei welchem dieses zwischen zwei Formteilen einer Gussform mit Hilfe eines stiftförmigen Positionierelements gehalten wird.

In der US 5 392 841 A ist ein Sandkern gezeigt, welcher auf stiftförmigen Positionierelemeten befestigt ist.

In der JP 01 138050 A ist ein andersartiges Gießverfahren zur Herstellung eines Uhrengehäuses gezeigt. Hierbei ist ein nach dem Fertigstellen des Uhrengehäuses entfernbarer Gießkern auf einem stiftförmigen Positionierelement positioniert.

In der JP 56 011 4050 A ist ein Gießwerkzeug gezeigt, bei welchem ein Formteil ein stiftförmiges Positionierelement aufweist, welches in den Kernteil zur Fixierung eindringt. Hierbei wird der Kernteil während des Gießvorgangs zwischen den Formteilen gehalten.

Es ist nun Aufgabe der vorliegenden Erfindung, ein Gießwerkzeug sowie ein Verfahren zur Herstellung von aus Leichtmetalllegierungen gegossenen Werkstücken zu schaffen, bei welchen hohe Spannungsspitzen aufgrund der Positionierelemente vermieden werden. Zudem soll auch eine exakte Positionierung der Kernteile gewährleistet sein und eine vergleichsweise hohe Konstruktionsfreiheit bei der Herstellung der Werkstücke ermöglicht werden.

Dies wird bei dem Gießwerkzeug der eingangs angeführten Art dadurch erzielt, dass eine zur Auflage des Kernteils vorgesehene bewegliche Kernteil-Unterlage vorgesehen ist, die aus dem Gießwerkzeug entfernbar ist, wobei der das Positionierelement tragende Formteil des Gießwerkzeugs auf den auf der Kernteil-Unterlage aufliegenden Kernteil bis zu einem Anschlag auf den Kernteil zubewegbar ist, so dass das Positionierelement in den auf der Kernteil-Unterlage aufliegenden Kernteil einführbar ist und der Kernteil nach Entfernen der Kernteil-Unterlage während des Gießens über das Positionierelement in einer vorbestimmten Position gehalten wird und nach Fertigstellung des Werkstücks das Positionierelement aus diesem herausgezogen wird. Mit Hilfe von am Gießwerkzeug befestigten frei auskragenden stiftförmigen Positionierelementen können der bzw. die Kernteil(e) des herzustellenden Leichtmetallwerkstücks zuverlässig in einer vorbestimmten Position im Gießwerkzeug gehalten werden, wobei jedoch nach Entfernen der Positionierelemente nur vergleichsweise kleine Öffnungen bzw. Eindrücke im Kernteil bzw. in dem den Kernteil umgebenden Leichtmetall an jener Stelle verbleiben, an welcher ein Positionierelement in den Kernteil während des Gussverfahrens eingedrungen ist, so dass das fertiggestellte Leichtmetallwerkstück nur vergleichsweise geringere Spannungsspitzen im Bereich der Positionierelemente aufweist. Mit Hilfe der relativ zueinander beweglichen Formteile, wobei das stiftförmige Positionierelement in einem beweglich gelagerten Formteil befestigt ist, kann das Gießwerkzeug auf einfache Weise geschlossen und der Kernteil mit Hilfe des stiftförmigen Positionierelements in einer vorbestimmten Position in dem Gießwerkzeug fixiert werden. Prinzipiell können mit dem Gießwerkzeug beliebige Werkstücke aus Leichtmetalllegierungen, insbesondere aus Aluminium-hältigen Leichtmetalllegierungen, hergestellt werden, wobei insbesondere auf dem Gebiet der Kraftfahrzeug-Industrie ein großer Bedarf an Leichtmetallwerkstücken gegeben ist, so dass mit dem Gießwerkzeug insbesondere Leichtmetallräder bzw. -felgen sowie Längs-und Querlenker, Fahrschemelteile, verschiedene Arten von Streben sowie Bauteile für Radaufhängungen und dergleichen hergestellt werden können. Aufgrund der geringen Spannungsspitzen, welche mit Hilfe der stiftförmigen am Gießwerkzeug befestigten Positionierelemente erzielt werden können, sind die mit Hilfe des erfindungsgemäßen Gießwerkzeugs hergestellten Werkstücke besonders gut dazu geeignet, dynamischen Biege- und Torsionskräften ausgesetzt zu werden. Zum "Aufspießen" des Kernteils ist es günstig, wenn der obere Formteil beweglich angeordnet ist.

Wenn die Kernteil-Unterlage in dem fest angeordneten unteren Formteil versenkbar angeordnet ist, kann nach der Befestigung des Kernteils an dem Positionierelement die Kernteilunterlage auf einfache Weise aus dem Gießwerkzeug entfernt werden.

Um ein Eindringen der Positionierelemente in den Kernteil über eine vorbestimmte Eindringtiefe hinaus zu verhindern, ist es von Vorteil, wenn eine bewegliche Kernteil-Unterlage mit zumindest einem den Abwärtshub des beweglichen Formteils begrenzenden Anschlag vorgesehen ist.

Wenn die Kernteil-Unterlage auf einem Träger federnd gelagert ist, können vorteilhafterweise etwaige Ungleichheiten beim Niederfahren des oberen Formteils ausgeglichen werden.

Um eine Selbstzentrierung der Kernteil-Unterlage zu erzielen und somit eine exakte Positionierung des Kernteils im Gießwerkzeug zu gewährleisten, so dass die Positionierelemente zuverlässig an der gewünschten Stelle in den Kernteil eindringen, ist es günstig, wenn der Träger der Kernteil-Unterlage mittels Zentrierbolzen in Führungen eines Formteils verschieblich gelagert ist.

Um das Eindringen des Positionierelements in den Kernteil zu erleichtern, ist es günstig, wenn das stiftförmige Positionierelement zumindest teilweise konisch ausgebildet ist.

Insbesondere ist es günstig, wenn das stiftförmige Positionierelement einen kegelförmigen Spitzen-Abschnitt aufweist, da somit der Kernteil auf einfache Weise "aufgespießt" werden kann und zugleich ein möglichst kleiner Eindruck im Kernteil nach Entnahme des Positionierelements verbleibt, wodurch wiederum die Spannungsspitzen beim fertiggestellten Leichtmetallwerkstück niedrig gehalten werden können.

Tests haben gezeigt, dass das Positionierelement auf einfache Weise in den Kernteil eindringt und zugleich ein zuverlässiger Reibschluss zwischen dem stiftförmigen Positionierelement und dem Kernteil erzielt wird, wenn der kegelförmige Spitzen-Abschnitt einen Öffnungswinkel zwischen 10° und 30°, insbesondere von im Wesentlichen 20°, aufweist.

Um die Kernteile zuverlässig mittels einer reibschlüssigen Verbindung an den Positionierelementen zu halten, ist es günstig, wenn an den kegelförmigen Endabschnitt ein zylindrischer Teilabschnitt anschließt.

Tests haben weiters gezeigt, dass der Kernteil zuverlässig in seiner vorbestimmten Position im Gießwerkzeug gehalten wird und zugleich ein relativ kleiner Eindruck in dem Kernteil bzw. der den Kernteil umschließenden Leichtmetalllegierung nach der Entnahme des Positionierelements verbleibt, wenn der zylindrische Teilabschnitt einen Durchmesser kleiner 3 mm, vorzugsweise kleiner 2 mm, insbesondere von im Wesentlichen 1,6 mm, aufweist.

Um stiftförmige Positionierelemente auf einfache Weise aus dem fertiggestellten Leichtmetallwerkstück zu entfernen, ist es von Vorteil, wenn an den zylindrischen Teilabschnitt ein konischer Teilabschnitt anschließt.

Tests haben gezeigt, dass es in diesem Zusammenhang insbesondere günstig ist, wenn der konische Teilabschnitt einen Öffnungswinkel zwischen 5° und 15°, insbesondere von im Wesentlichen 10°, aufweist.

Um das stiftförmige Positionierelement auf einfache Weise an dem Gießwerkzeug zu befestigen, ist es vorteilhaft, wenn das stiftförmige Positionierelement einen gegenüber dem zylindrischen bzw. konischen Teilabschnitt umfangsgrößeren Befestigungsabschnitt aufweist.

Wenn der Befestigungsabschnitt im befestigten Zustand des Positionierelements in einer Ausnehmung im Gießwerkzeug aufgenommen ist, ragen lediglich die einen vergleichsweise geringen Umfang aufweisenden Abschnitte des Positionierelements in den Kernteil bzw. in die den Kernteil umgebende Leichtmetalllegierung hinein.

Um den Befestigungsabschnitt auf einfache Weise in die Ausnehmung des Gießwerkzeugs einsetzen zu können bzw. eine reibschlüssige Befestigung des Befestigungsabschnittes in der Ausnehmung des Gießwerkzeugs zu erzielen, ist es günstig, wenn sich der Befestigungsabschnitt zu dem dem vorderen Spitzen-Abschnitt gegenüberliegenden Ende des stiftförmigen Positionierelements geringfügig konisch verjüngt.

Um das stiftförmige Positionierelement zuverlässig im Gießwerkzeug zu befestigen, ist es von Vorteil, wenn das Positionierelement reibschlüssig bzw. über eine Klebeverbindung in einer Ausnehmung des Gießwerkzeugs befestigt ist. Anstelle der reibschlüssigen bzw. Klebe-Verbindung können selbstverständlich auch eine Schraub-, Löt- oder Schweißverbindung bzw. eine förmschlüssige Verbindung zur Befestigung des Positionierelements im Gießwerkzeug vorgesehen sein.

Das Verfahren der eingangs angeführten Art ist dadurch gekennzeichnet, dass ein beweglicher, das Positionierelement tragender Formteil des Gießwerkzeugs auf den auf einer Kernteil-Unterlage aufliegenden Kernteil zur reibschlüssigen Verbindung zwischen dem Kernteil und dem Positionierelement bis zu einem Anschlag auf den Kernteil zubewegt wird, so dass das am Gießwerkzeug befestigte Positionierelement in den Kernteil eingeführt wird, bevor die Kernteil-Unterlage aus dem Gießwerkzeug entfernt wird, und der Kernteil nach Entfernen der Kernteil-Unterlage während des Gießens über das Positionierelement in einer vorbestimmten Position gehalten wird, und dass nach Fertigstellung des Werkstücks das Positionierelement aus diesem herausgezogen wird.

Wenn der Kernteil eine geringere Dichte als die Leichtmetalllegierung aufweist, kann eine gegenüber einem aus der Leichtmetalllegierung einstückig gegossenen Werkstück vergleichsweise leichtes Guss-Werkstück auf einfache Weise hergestellt werden. Der Kernteil kann hierbei insbesondere aus Metallschaum, z.B. aus Aluminiumschaum, oder auch aus einem Presskörper aus porösem Silikatmaterial, z.B. Vermiculit, oder dergleichen bestehen.

Um die Festigkeit des aus der Leichmetalllegierung gegossenen Werkstücks zu erhöhen, ist es vorteilhaft, wenn der Kernteil eine höhere Dichte als die Leichtmetalllegierung aufweist. Der Kernteil kann hierbei insbesondere aus Stahl oder dergleichen bestehen.

Die Erfindung wird nachstehend anhand von einem in der Zeichnung dargestellten bevorzugten Ausführungsbeispiel, auf das sie jedoch nicht beschränkt sein soll, noch näher erläutert.

Im Einzelnen zeigen in der Zeichnung:
Fig. 1 einen Querschnitt eines Teils eines Gießwerkzeuges mit einem darin eingebrachten Kernteil;
Fig. 2 eine Detailansicht eines stiftförmigen Positionierelements;
Fig. 3 eine schematische Ansicht eines Gießwerkzeugs für die Herstellung eines Leichtmetallwerkstücks unter Einlegen eines Kernteils, der auf einer Kernteilunterlage aufliegt.

In Fig. 1 ist teilweise ein Gießwerkzeug 1 zur Herstellung einer Leichtmetallfelge 2 ersichtlich, in dem ein Kernteil 3 vorgesehen ist, der eine geringere Dichte als die Leichtmetalllegierung aufweist, der von der Leichtmetalllegierung umgossen wird. Beispielsweise könnte der Kernteil 3 hierbei aus Metallschaum, insbesondere aus Aluminiumschaum, oder auch aus einem Presskörper aus porösem Silikatmaterial, z.B. Vermiculit, oder jedoch auch aus einem Stahlring oder dergleichen bestehen.

Das Gießwerkzeug 1 setzt sich im Wesentlichen aus einem beweglichen Kokillenoberteil 4 und einem fest angeordneten Kokillenunterteil 5 sowie seitlichen Kernschiebern 6 zusammen. Als Kernschieber 6 können beispielsweise vier viertelkreisförmige Einzelteile vorliegen, welche beim Schließen des Gießwerkzeugs 1 von außen radial nach innen zur Anlage an den Kokillenunterteil 5 verschoben werden.

Der Kokillenoberteil 4 weist eine Ausnehmung 4' auf, in welcher ein stiftförmiges Positionierelement 7, das vorzugsweise aus Stahl besteht, mittels einer Klebeverbindung befestigt ist. Mit Hilfe des stiftförmigen Positionierelements 7 wird der Kernteil 3 in einer vorbestimmten Position im Gießwerkzeug 1 gehalten, so dass beim Eindringen der flüssigen Leichtmetalllegierung in das Gießwerkzeug der Kernteil 3 von der Leichtmetalllegierung umgossen werden kann. Nach dem Fertigstellen des Gießvorgangs wird der beweglich gelagerte Kokillenoberteil 4 wieder nach oben verschoben und das stiftförmige Positionierelement 7 somit aus dem Kernteil 3 bzw. der den Kernteil umgebenden Leichtmetalllegierung herausgezogen. Aufgrund des relativ geringen Durchmessers des stiftförmigen Positionierelements 7 verbleibt somit nur eine vergleichsweise kleine Öffnung in der Leichtmetalllegierung 2 bzw. dem Kernteil 3, so dass gegenüber bekannten im Kernteil 3 fest positionierten Positionierelementen wesentlich geringere Spannungsspitzen im fertiggestellten Werkstück bei Beanspruchungen auftreten.

In Fig. 2 ist das stiftförmige Positionierelement 7 im Detail gezeigt. Hierbei ist insbesondere ersichtlich, dass ein kegelförmiger Spitzenabschnitt 8 zum einfachen Eindringen in den Kernteil 3 vorgesehen ist. Bei dem gezeigten Ausführungsbeispiel ist ein Öffnungswinkel α von ca. 20° vorgesehen.

An den Spitzenabschnitt 8 schließt sodann ein zylindrischer Abschnitt 9 an, der wie in Fig. 1 ersichtlich, in der in den Kernteil 3 eingedrungenen Stellung ebenfalls im Inneren des Kernteils 3 aufgenommen ist. Um die Spannungsspitzen bei dem Leichtmetallwerkstück nach Entfernen des Positionierelements möglichst gering zu halten, weist der zylindrische Abschnitt 9 einen möglichst geringen Durchmesser auf, wobei bei dem gezeigten Ausführungsbeispiel ein Durchmesser von ca. 1,6 mm vorgesehen ist.

An den zylindrischen Teilabschnitt 9 schließt ein konischer Teilabschnitt 10 mit einem Öffnungswinkel β von ca. 10° an. Dieser konische Teilabschnitt 10 wird während des Gießens des Leichtmetallwerkstücks, wie in Fig. 1 ersichtlich, von der Leichtmetalllegierung umgeben und nach Fertigstellung des Werkstücks aus dieser entfernt.

An den konischen Teilabschnitt 10 schließt über eine stufenförmige Durchmessererweiterung ein Befestigungsabschnitt 11 an, der zur Aufnahme in einer Ausnehmung 6 des Gießwerkzeugs 1 vorgesehen ist. Um eine einfache Einführung in die Ausnehmung 6 sowie einen gewissen Reibschluss zwischen dem Befestigungsabschnitt 11 und der Ausnehmung 6 zu erzielen, ist der Befestigungsabschnitt 11 geringfügig konisch ausgebildet. An den Befestigungsabschnitt 11 schließt sodann ein Endabschnitt 12 an, der gegenüber dem Befestigungsabschnitt 11 einen geringeren Durchmesser aufweist, so dass zuverlässig ein Klebemittel zwischen dem Endabschnitt 12 und der Ausnehmung 6 des Gießwerkzeugs 1 eindringen kann.

In Fig. 3 ist eine schematische Ansicht des Gießwerkzeugs 1 gezeigt, wobei insbesondere ein in Pfeilrichtung 13 vertikal verschieblicher Träger 14 ersichtlich ist, der in dem Kokillenunterteil 5 versenkbar gelagert ist. Auf dem Träger 14 ist eine tellerförmige Kernteilunterlage 15 federnd gelagert, um etwaige Ungleichheiten beim Niederfahren des Kokillenoberteils 4 auszugleichen. An der Kernteilunterlage 15 sind säulenförmige Anschläge 16 vorgesehen, welche dazu dienen beim Aufnehmen des Kernteils 3 den erwünschten Abstand zum Kokillenoberteil 4, der mittels einer Trägerplatte 17 nach unten geschoben wird, einzustellen. Bei der Auslegung der Höhe der Anschläge 16 wird ein Maß eingestellt, so dass die stiftförmigen Positionierelemente 7 (wie in Fig. 1 gezeigt) zuverlässig in den Kernteil 3 eindringen, d.h. den Kernteil 3 "aufspießen", um den Kernteil 3 in einer vorbestimmten Position im geschlossenen Gießwerkzeug 1 nach Absenken des Trägers 4 bzw. der Kernteilunterlage 15 zu halten.

In einem an den Kokillenoberteil 4 angeflanschten Endbereich 18 sind in herkömmlicher Weise Auswurfstifte 19 vorgesehen, welche zum Trennen des Leichtmetallwerkstücks vom Kokillenoberteil 4 vorgesehen sind.

Bei dem bevorzugten Ausführungsbeispiel wurde somit auf die Herstellung einer Leichtmetallfelge Bezug genommen. Selbstverständlich kann das erfindungsgemäße Gießwerkzeug jedoch auch zur Herstellung von beliebig anderen Leichtmetallwerkstücken mit im Gusswerkstück verbleibenden Kernteilen, beispielsweise zur Herstellung von Radaufhängungen, Längs- und Querlenkern, Fahrschemelteilen, verschiedenen Arten von Streben und dergleichen verwendet werden.

## Patentansprüche

1. Gießwerkzeug (1) zur Herstellung von aus Leichtmetalllegierungen gegossenen Werkstücken (2), insbesondere für die Kraftfahrzeug-Industrie, wobei zumindest ein Positionierelement (7) zum Fixieren zumindest eines vorgeformten im gegossenen Werkstück (2) verbleibenden Kernteils (3) in einer vorbestimmten Position im Gießwerkzeug (1) vorgesehen ist, wobei das Gießwerkzeug (1) zumindest zwei relativ zueinander bewegliche Formteile (4, 5) aufweist und zumindest ein sich zu seinem freien Ende verjüngendes stiftförmiges Positionierelement (7) in einem beweglich gelagerten Formteil (4) befestigt ist, **dadurch gekennzeichnet, dass** ein zur Auflage des Kernteils (3) vorgesehene bewegliche Kernteil-Unterlage (15) vorgesehen ist, die aus dem Gießwerkzeug (1) entfernbar ist, wobei der das Positionierelement (7) tragende Formteil (4) des Gießwerkzeugs (1) auf den auf der Kernteil-Unterlage (15) aufliegenden Kernteil (3) bis zu einem Anschlag (16) auf den Kernteil (3) zubewegbar ist, so dass das Positionierelement (7) in den auf der Kernteil-Unterlage (15) aufliegenden Kernteil (3) einführbar ist und der Kernteil (3) nach Entfernen der Kernteil-Unterlage (15) während des Gießens über das Positionierelement (7) in einer vorbestimmten Position gehalten wird und nach Fertigstellung des Werkstücks (2) das Positionierelement (7) aus diesem herausgezogen wird.

2. Gießwerkzeug nach Anspruch 1, **dadurch gekennzeichnet, dass** der obere Formteil (4) beweglich angeordnet ist.

3. Gießwerkzeug nach Anspruch 1 oder 2, **dadurch gekennzeichnet, dass** die Kernteil-Unterlage (15) in dem fest angeordneten unteren Formteil (5) versenkbar angeordnet ist.

4. Gießwerkzeug nach Anspruch 2 oder 3, **dadurch gekennzeichnet, dass** eine bewegliche Kernteil-Unterlage (15) mit zumindest einem den Abwärtshub des beweglichen Formteils (4) begrenzenden Anschlag (16) vorgesehen ist.

5. Gießwerkzeug nach einem der Ansprüche 1 bis 4, **dadurch gekennzeichnet, dass** die Kernteil-Unterlage (15) auf einem Träger (14) federnd gelagert ist.

6. Gießwerkzeug nach Anspruch 5, **dadurch gekennzeichnet, dass** der Träger (14) der Kernteil-Unterlage (15) mittels Zentrierbolzen in Führungen eines Formteils (4, 5) verschieblich gelagert ist.

7. Gießwerkzeug nach einem der Ansprüche 1 bis 6, **dadurch gekennzeichnet, dass** das stiftförmige Positionierelement (7) zumindest teilweise konisch ausgebildet ist.

8. Gießwerkzeug nach einem der Ansprüche 1 bis 7, **dadurch gekennzeichnet, dass** das stiftförmige Positionierelement (7) einen kegelförmigen Spitzen-Abschnitt (8) aufweist.

9. Gießwerkzeug nach Anspruch 8, **dadurch gekennzeichnet, dass** der kegelförmige Spitzen-Abschnitt (8) einen Öffnungswinkel (α) zwischen 10° und 30°, insbesondere von im Wesentlichen 20° aufweist.

10. Gießwerkzeug nach Anspruch 8 oder 9, **dadurch gekennzeichnet, dass** an den kegelförmigen Spitzen-Abschnitt (8) ein zylindrischer Teilabschnitt (9) anschließt.

11. Gießwerkzeug nach Anspruch 10, **dadurch gekennzeichnet, dass** der zylindrische Teilabschnitt (9) einen Durchmesser kleiner 3 mm, vorzugsweise kleiner 2 mm, insbesondere von im Wesentlichen 1,6 mm, aufweist.

12. Gießwerkzeug nach Anspruch 10 oder 11, **dadurch gekennzeichnet, dass** an den zylindrischen Teilabschnitt (9) ein konischer Teilabschnitt (10) anschließt.

13. Gießwerkzeug nach Anspruch 12, **dadurch gekennzeichnet, dass** der konische Teilabschnitt (10) einen Öffnungswinkel (β) zwischen 5° und 15°, insbesondere von im Wesentlichen 10° aufweist.

14. Gießwerkzeug nach einem der Ansprüche 10 bis 13, **dadurch gekennzeichnet, dass** das stiftförmige Positionierelement (7) einen gegenüber dem zylindrischen bzw. konischen Teilabschnitt (9, 10) umfangsgrößeren Befestigungsabschnitt (11) aufweist.

15. Gießwerkzeug nach Anspruch 14, **dadurch gekennzeichnet, dass** der Befestigungsabschnitt (11) im befestigten Zustand des Positionierelements (7) in einer Ausnehmung (4') im Gießwerkzeug (1) aufgenommen ist.

16. Gießwerkzeug nach Anspruch 14 oder 15, **dadurch gekennzeichnet, dass** sich der Befestigungsabschnitt (11) zu dem dem vorderen Spitzen-Abschnitt (8) gegenüberliegenden Ende des stiftförmigen Positionierelements (7) geringfügig konisch verjüngt.

17. Gießwerkzeug nach einem der Ansprüche 1 bis 16, **dadurch gekennzeichnet, dass** das Positionierelement (7) reibschlüssig bzw. über eine Klebeverbindung in einer Ausnehmung (4') des Gießwerkzeugs (1) befestigt ist.

18. Verfahren zur Herstellung von aus Leichtmetalllegierungen gegossenen Werkstücken (2), insbesondere für die Kraftfahrzeug-Industrie, wobei zumindest ein vorgeformter im gegossenen Werkstück (2) verbleibender Kernteil (3) in einer vorbestimmten Position in einem Gießwerkzeug (1) gehalten wird, wobei der Kernteil (3) von dem Positionierelement (7) während des Gießens reibschlüssig gehalten wird, **dadurch gekennzeichnet, dass** ein beweglicher, das Positionierelement (7) tragender Formteil (4) des Gießwerkzeugs (1) auf den auf einer Kernteil-Unterlage (15) aufliegenden Kernteil (3) zur reibschlüssigen Verbindung zwischen dem Kernteil (3) und dem Positionierelement (7) bis zu einem Anschlag (16) auf den Kernteil (3) zubewegt wird, so dass das am Gießwerkzeug (1) befestigte Positionierelement (7) in den Kernteil (3) eingeführt wird, bevor die Kernteil-Unterlage (15) aus dem Gießwerkzeug (1) entfernt wird, und der Kernteil (3) nach Entfernen der Kernteil-Unterlage (15) während des Gießens über das Positionierelement (7) in einer vorbestimmten Position gehalten wird, und dass nach Fertigstellung des Werkstücks (2) das Positionierelement (7) aus diesem herausgezogen wird.

19. Verfahren nach Anspruch 18, **dadurch gekennzeichnet, dass** der Kernteil (3) eine geringere Dichte als die Leichtmetalllegierung aufweist.

20. Verfahren nach Anspruch 18, **dadurch gekennzeichnet, dass** der Kernteil (3) eine höhere Dichte als die Leichtmetalllegierung aufweist.

## Claims

1. A casting tool (1) for the production of workpieces (2) cast from light-metal alloys, in particular for the motor vehicle industry, wherein at least one positioning element (7) is provided for fixing in a predetermined position within the casting tool (1) at least one preformed core part (3) remaining in the cast workpiece (2), wherein the casting tool (1) has at least two mold parts (4, 5) movable relative to each other, and at least one pin-shaped positioning element (7) which tapers towards its free end is fastened in a movably mounted mold part (4), **characterized in that** a movable core part support (15) arranged for resting on the core part (3) is provided, said support being removable from the casting tool (1), wherein the mold part (4), which carries the positioning element (7), of the casting tool (1) is movable up to a stop (16) towards the core part (3) resting on the core part support (15) in a manner that the positioning element (7) is introduceable in to the core part (3) resting on the core part support (15) and the core part (3), after removal of the core part support (15), is held in a predetermined position over the positioning element (7) during casting and the positioning element (7) is removed from the workpiece (2) upon completion of the same.

2. A casting tool according to claim 1, **characterized in that** the upper mold part (4) is arranged to be movable.

3. A casting tool according to claim 1 or 2, **characterized in that** core part support (15) is immersibly arranged in the fixedly arranged, lower mold part (5).

4. A casting tool according to claim 2 or 3, **characterized in that** a movable core part support (15) which includes at least one stop (16) that limits the downward travel of the movable mold part (4) is provided.

5. A casting tool according to any one of claims 1 to 4, **characterized in that** the core part support (15) is resiliently mounted on a carrier (14).

6. A casting tool according to claim 5, **characterized in that** the carrier (14) of the core part support (15) is displaceably mounted in guides of a mold part (4, 5) by means of centering pins.

7. A casting tool according to claim 1 bis 6, **characterized in that** the pin-shaped positioning element (7) is designed to be at least partially conical.

8. A casting tool according to any one of claims 1 to 7, **characterized in that** the pin-shaped positioning element (7) comprises a conical tip portion (8).

9. A casting tool according to claim 8, **characterized in that** the conical tip portion (8) has an opening angle (α) of between 10° and 30° and, in particular, substantially 20°.

10. A casting tool according to claim 8 or 9, **characterized in that** a cylindrical subportion (9) follows upon the conical tip portion (8).

11. A casting tool according to claim 10, **characterized in that** the cylindrical subportion (9) has a diameter smaller than 3mm, preferably smaller than 2mm and, in particular, of substantially 1.6mm .

12. A casting tool according to claim 10 or 11, **characterized in that** a conical subportion (10) follows upon the cylindrical subportion (9).

13. A casting tool according to claim 12, **characterized in that** the conical subportion (10) has an opening angle (β) of between 5° and 15° and, in particular, substantially 10°.

14. A casting tool according to any one of claims 10 to 13, **characterized in that** the pin-shaped positioning element (7) comprises a fastening portion (11) having a larger periphery than the cylindrical and/or conical subportion (9, 10).

15. A casting tool according to claim 14, **characterized in that** the fastening portion (11), in the fastened state of the positioning element (7), is received in a recess (4') within the casting tool (1).

16. A casting tool according to claim 14 or 15, **characterized in that** the fastening portion (11) tapers slightly conically to the end of the pin-shaped positioning element (7), located opposite the front tip portion (8).

17. A casting tool according to any one of claims 1 to 16, **characterized in that** the positioning element (7) is fixed in a recess (4') of the casting tool (1) in a frictionally engaged manner or via an adhesive connection.

18. A method for producing workpieces (2) cast from light-metal alloys, in particular for the motor vehicle industry, wherein at least one preformed core part (3) remaining in the cast workpiece (2) is held in a predetermined position within a casting tool (1), wherein the core part (3) of the positioning element (7) is held frictionally during casting, **characterized in that** a movable mold part (4), which carries the positioning element (7), of the casting tool (1) is moved up to a stop (16) towards the core part (3), which rests on a core part support (15), for frictional engagement between the core part (3) and the positioning element (7) in a manner that the positioning element (7) fastened to the casting tool (1) is introduced into the core part (3) before the core part support (15) is removed from the casting tool (1), and the core part (3), after removal of the core part support (15), is held in a predetermined position over the positioning element (7) during casting, and that the positioning element (7) is removed from the workpiece (2) upon completion of the same.

19. A method according to claim 18, **characterized in that** the core part (3) has a lower density than the light-metal alloy.

20. A method according to claim 18, **characterized in that** the core part (3) has a higher density than the light-metal alloy.

## Revendications

1. Outil coulé (1) pour fabriquer des outils (2) coulés dans des alliages en métal léger, en particulier pour l'industrie automobile, au moins un élément de positionnement (7) étant prévu en une position prédéfinie dans l'outil coulé (1) pour la fixation d'au moins une partie centrale (3) préformée restant dans l'outil (2) coulé, l'outil coulé (1) présentant au moins deux parties moulées (4, 5) mobiles l'une par rapport à l'autre et au moins un élément de positionnement (7) en forme de broche, se rétrécissant vers son extrémité libre, étant fixé dans une partie moulée (4) logée de façon mobile, **caractérisé en ce qu'**il est prévu un appui de partie centrale (15) mobile et prévu pour l'appui de la partie centrale (3) qui peut être enlevé de l'outil coulé (1), la partie moulée (4), portant l'élément de positionnement (7), de l'outil coulé (1) pouvant être déplacée sur la partie centrale (3) reposant sur l'appui de partie centrale (15) jusqu'à une butée (16) sur la partie centrale (3), de sorte que l'élément de positionnement (7) peut être introduit dans la partie centrale (3) reposant sur l'appui de partie centrale (15) et la partie centrale (3) est maintenue dans une position prédéfinie au-dessus de l'élément de positionnement (7) après l'enlèvement de l'appui de partie centrale (15) pendant la coulée et, après l'achèvement de la pièce (2), l'élément de positionnement (7) étant extrait de cet outil.

2. Outil coulé selon la revendication 1, **caractérisé en ce que** la partie moulée (4) supérieure est disposée de façon mobile.

3. Outil coulé selon la revendication 1 ou 2, **caractérisé en ce que** l'appui de partie centrale (15) est disposé de façon escamotable dans la partie moulée (5) inférieure disposée de façon fixe.

4. Outil coulé selon la revendication 2 ou 3, **caractérisé en ce qu'**un appui de partie centrale (15) mobile est prévu avec au moins une butée (16) délimitant la course descendante de la partie moulée (4) mobile.

5. Outil coulé selon l'une quelconque des revendications 1 à 4, **caractérisé en ce que** l'appui de partie centrale (15) est logé de façon élastique sur un support (14).

6. Outil coulé selon la revendication 5, **caractérisé en ce que** le support (14) de l'appui de partie centrale (15) est logé de façon coulissante au moyen de boulons de centrage dans des guides d'une partie moulée (4, 5).

7. Outil coulé selon l'une quelconque des revendications 1 à 6, **caractérisé en ce que** l'élément de positionnement (7) en forme de broche est conçu, au moins en partie, conique.

8. Outil coulé selon l'une quelconque des revendications 1 à 7, **caractérisé en ce que** l'élément de positionnement (7) en forme de broche présente une partie de pointe (8) de forme conique.

9. Outil coulé selon la revendication 8, **caractérisé en ce que** la partie de pointe (8) de forme conique présente un angle d'ouverture (α) compris entre 10° et 30°, en particulier de sensiblement 20°.

10. Outil coulé selon la revendication 8 ou 9, **caractérisé en ce qu'**un tronçon (9) cylindrique se raccorde à la partie de pointe (8) conique.

11. Outil coulé selon la revendication 10, **caractérisé en ce que** le tronçon (9) cylindrique présente un diamètre inférieur à 3 mm, de préférence inférieur à 2 mm, en particulier de sensiblement 1,6 mm.

12. Outil coulé selon la revendication 10 ou 11, **caractérisé en ce qu'**un tronçon (10) conique se raccorde au tronçon (9) cylindrique.

13. Outil coulé selon la revendication 12, **caractérisé en ce que** le tronçon (10) conique présente un angle d'ouverture (β) compris entre 5° et 15°, en particulier de sensiblement 10°.

14. Outil coulé selon l'une quelconque des revendications 10 à 13, **caractérisé en ce que** l'élément de positionnement (7) en forme de broche présente une partie de fixation (11) plus grande en périphérie par rapport au tronçon cylindrique ou conique (9, 10).

15. Outil coulé selon la revendication 14, **caractérisé en ce que** la partie de fixation (11) est réceptionnée dans un évidement (4') dans l'outil coulé (1) lorsque l'élément de positionnement (7) est fixé.

16. Outil coulé selon la revendication 14 ou 15, **caractérisé en ce que** la partie de fixation (11) se rétrécit légèrement en forme de cône vers l'extrémité, opposée à la partie de pointe (8) avant, de l'élément de positionnement (7) en forme de broche.

17. Outil coulé selon l'une quelconque des revendications 1 à 16, **caractérisé en ce que** l'élément de positionnement (7) est fixé par friction ou au moyen d'un assemblage collé dans un évidement (4') de l'outil coulé (1).

18. Procédé pour fabriquer des pièces (2) coulées dans des alliages de métal léger, en particulier pour l'industrie automobile, au moins une partie centrale (3) préformée et restant dans l'outil (2) coulé étant maintenue dans une position prédéfinie dans un outil coulé (1), la partie centrale (3) étant maintenue par friction par l'élément de positionnement (7) pendant la coulée, **caractérisé en ce qu'**une partie moulée (4) mobile, portant l'élément de positionnement (7), de l'outil coulé (1) est déplacée sur la partie centrale (3) reposant sur un appui de partie centrale (15) pour la liaison par friction entre la partie centrale (3) et l'élément de positionnement (7) jusqu'à une butée (16) vers la partie centrale (3), de sorte que l'élément de positionnement (7) fixé sur l'outil coulé (1) est introduit dans la partie centrale (3) avant que l'appui de partie centrale (15) soit enlevé de l'outil coulé (1), et la partie centrale (3) est maintenue après l'enlèvement de l'appui de partie centrale (15) pendant la coulée au-dessus de l'élément de positionnement (7) dans une position prédéfinie et **en ce que**, après l'achèvement de l'outil (2), l'élément de positionnement (7) est extrait de cet outil.

19. Procédé selon la revendication 18, **caractérisé en ce que** la partie centrale (3) présente une densité plus faible que l'alliage en métal léger.

20. Procédé selon la revendication 18, **caractérisé en ce que** la partie centrale (3) présente une densité plus élevée que l'alliage en métal léger.
